# EUROPÄISCHE PATENTANMELDUNG

(11) **EP 1 818 103 A2**
(43) Veröffentlichungstag der Anmeldung: **15.08.2007**
(21) Anmeldenummer: 07101331.2
(22) Anmeldetag: 29.01.2007
(51) Int. Cl.: B05B 1/16

(54) **Bewässerungspistole**

(30) Priorität: 01.02.2006 DE 202006001534 U
(71) Anmelder: Emil Lux GmbH & Co. KG, 42929 Wermelskirchen (DE)
(72) Erfinder: Lux, Harald, 42859 Remscheid (DE)
(74) Vertreter: Selting, Günther

(57) **Zusammenfassung**

Die Bewässerungspistole weist einen Balkenteil (11) und einen winklig hiervon abstehenden Griffteil (12) auf, an dem sich eine Anschlussvorrichtung (14) für einen Schlauch befindet. Zum Auswählen einer Düse (16) wird ein Düsenkopf (15) gedreht. Das Drehen des Düsenkopfes erfolgt durch lineares Bewegen eines Schiebers (20), der auf dem Balkenteil (11) verschiebbar ist. Zur Einstellung des Durchflusses ist eine Dosiereinrichtung (23) mit einem Einstellrad (24) vorgesehen. Ein Abzugshebel (13) steuert ein Auslöseventil, welches den Durchfifuss freigibt oder sperrt. Die Funktionen Durchfluss und Dosierung sind voneinander getrennt. Die Bewässerungspistole ist einfach zu bedienen und eignet sich für den Einhandbetrieb.

## Beschreibung

Die Erfindung betrifft eine Bewässerungspistole mit einem Gehäuse, das einen Balkenteil und einen winklig davon abstehenden Griffteil aufweist, einem am vorderen Ende des Balkenteils angeordneten drehbaren Düsenkopf mit unterschiedlichen Düsen, einer am Ende des Griffteils angeordneten Anschlussvorrichtung und einem an dem Griffteil vorgesehenen Abzugshebel.

Derartige Bewässerungspistolen werden hauptsächlich für die Gartenbewässerung und für Gartenduschen benutzt. Bekannt sind Bewässerungspistolen mit drehbarem Düsenkopf, wobei unterschiedliche Düsen in eine Arbeitsposition gebracht werden können, die sich in der Strahlform unterscheiden. Auf diese Weise kann der Benutzer unterschiedliche Strahlformen auswählen. In der Regel erfolgt die Wahl einer Düse durch manuelles Drehen des Düsenkopfes.

Bewässerungspistolen haben einen Abzugshebel, der zur Freigabe des Wasserdurchflusses manuell betätigt werden kann. Der Abzugshebel kann mit einem Dosierventil gekoppelt sein, so dass die Stärke der Betätigung des Abzugshebels ein Maß für den Wasserdurchfluss darstellt. In diesem Fall muss allerdings der Abzugshebel während der gesamten Benutzungsdauer im Betätigungszustand gehalten werden. Andererseits sind feststellbare Abzugshebel bekannt, die entweder den Durchfluss sperren oder den vollen Durchfluss freigeben.

Einem ersten Aspekt der Erfindung liegt die Aufgabe zugrunde, eine Bewässerungspistole mit einstellbarer Düsenform zu schaffen, bei der die Verstellung auf einfache Weise und ohne umständliches Hantieren erfolgt. Die erfindungsgemäße Bewässerungspistole gemäß dem ersten Aspekt ist durch den Anspruch 1 definiert. Hierbei ist an dem Balkenteil ein manuell bewegbarer Schieber vorgesehen, der auf einen Fortschaltmechanismus zum Drehen des Düsenkopfes einwirkt, derart, dass bei einem Bewegungsvorgang über den Laufweg des Schiebers eine Drehung des Düsenkopfes von einer Düsenposition zur nächsten erfolgt.

Die Verstellung des Düsenkopfes erfolgt durch im wesentlichen lineares Bewegen eines Schiebers mit einer hin und her gehenden Bewegung. Eine derartige Verstellung ist einfacher vorzunehmen als eine manuelle Drehung des Düsenkopfes mit genauer Einstellung auf die jeweilige Düsenposition. Bei hinreichender Leichtgängigkeit des Wartschaltmechanismus ist das Verstellen des Düsenkopfes sogar im Einhandbetrieb möglich, wobei der Schieber mit dem Daumen der die Bewässerungspistole haltenden Hand vor- und zurückbewegt wird. Ein vollständiger Betätigungszyklus, bei dem der Schieber vor- und zurückbewegt wird, stellt sicher, dass die im Düsenkreis nächstfolgende Düse ordnungsgemäß vor den Auslass der Bewässerungspistole gebracht wird.
Einem zweiten Aspekt der Erfindung liegt die Aufgabe zugrunde, eine Bewässerungspistole mit verstellbarem Durchfluss zu schaffen, bei der der jeweils gewählte Durchfluss auch nach Loslassen des Abzugshebels beibehalten wird.

Eine Bewässerungspistole gemäß dem zweiten Aspekt der Erfindung ist durch den Anspruch 2 definiert. Hiernach ist eine Dosiervorrichtung zur Einstellung der Durchflussrate vorgesehen und hiervon unabhängig ist ein von dem Abzugshebel betätigtes Auslöseventil mit Feststellfunktion vorgesehen.

Gemäß dem zweiten Aspekt erfolgen Dosiereinstellung und Auslösung des Wasserflusses getrennt voneinander. Ein Impulsauslöser gibt unabhängig von dem herrschenden Vordruck den Wasserfluss mit vorbestimmter Durchflussrate frei. Dies dient u. a. auch dem Schutz von Pflanzen vor zu starkem Wasserdruck. Die Feststellfunktion des Abzugshebels sorgt für die dauernde Aufrechterhaltung des eingestellten Wasserflusses auch dann, wenn der Abzugshebel losgelassen wird.

Gemäß einer bevorzugten Ausgestaltung der Erfindung weist die Dosiereinrichtung ein Einstellrad auf, welches in dem Balkenteil des Gehäuses gelagert ist und über ein Drosselelement den Querschnitt eines zu dem Düsenkopf führenden Kanals verändert. Vorzugsweise ist das Drosselelement im Verlauf des Kanals hinter dem Auslöseventil angeordnet.

Gemäß einer bevorzugten Ausführungsform der Erfindung ist das Einstellrad an dem dem Düsenkopf abgewandten hinteren Ende des Balkenteils gelagert. Hier ist das Einstellrad mit dem Daumen der die Bewässerungspistole haltenden Hand erreichbar und betätigbar. Auch die Mengenverstellung ist also im Einhandbetrieb möglich.

Die Handbetätigung der Bewässerungspistole wird dadurch erleichtert, dass der Abzugshebel an der dem Düsenkopf abgewandten Rückseite des Griffteils angeordnet ist, derart, dass er mit der Handmulde einer den Griffteil umfassenden Hand betätigbar ist. Hierdurch werden Ermüdungen der Hand beim Halten und Betätigen der Pistole vermieden.

Im Folgenden wird unter Bezugnahme auf die einzige Figur der Zeichnung ein Ausführungsbeispiel der Erfindung näher erläutert.

In der Zeichnung ist eine Seitenansicht einer Bewässerungspistole dargestellt.

Die Bewässerungspistole dient insbesondere für die Gartenbewässerung und sie kann sowohl als Dosierspritze als auch als Dosierbrause benutzt werden.

Die Bewässerungspistole weist ein Gehäuse 10 auf, mit einem horizontalen Balkenteil 11 und einem schrägwinklig davon abstehenden Griffteil 12. Das Gehäuse ist nach Art einer Pistole geformt. An der Rückseite des Griffteils 12 befindet sich ein Abzugshebel 13, der beim Erfassen des Griffteils mit der Handmulde betätigbar ist. Am unteren Ende des Griffteils 12 befindet sich eine Anschlussvorrichtung 14 in Form eines Steckzapfens, an den eine Steckkupplung eines Gartenschlauchs angeschlossen werden kann.

Der Balkenteil 11 des Gehäuses steht sowohl nach vorne als auch nach hinten über die Abzweigstelle des Griffteils 12 vor. An dem vorderen Ende des Balkenteils 11 befindet sich ein drehbarer Düsenkopf 15 mit mehreren Düsen 16, von denen jede vor eine Auslassöffnung der Pistole gesetzt werden kann.

Das Drehen des Düsenkopfes 15 erfolgt durch lineares Verschieben eines Schiebers 20, der an dem Balkenteil 11 längs verschiebbar gelagert ist. Der Schieber 20 ist in einer entsprechenden Aussparung 21 des Balkenteils geführt. Er kann mit Griffrillen und/oder Noppen versehen sein, um seine Griffigkeit zu erhöhen, Wenn der Griffteil 12 in der Hand gehalten wird, kann der Schieber 20 mit dem Daumen dieser Hand vor- und zurückgeschoben werden. Durch diese Bewegung des Schiebers 20 wird ein Fortschaltmechanismus betätigt, der eine Drehung des Düsenkopfes 15 von einer Düse zur nächsten bewirkt.

Der Schieber 20 ist ein tunnelförmiger Reiter, der sich über etwa die Hälfte des Umfangs des Balkenteils 11 erstreckt und sowohl durch seitliches Angreifen als auch durch Angreifen von oben betätigt werden kann. Die durch die Schieberstellung eingestellte Strahlform wird in einem Sichtfenster des Gehäuses 10 angezeigt.

An einem rückwärtigen Ansatz 22 des Balkenteils 11 des Gehäuses befindet sich hinter dem Griffteil 12 eine Dosiereinrichtung 23 mit einem Einstellrad 24. Die Dosiereinrichtung 23 dient zur bleibenden Einstellung der Durchflussrate des Wassers. Anhand der Drehstellung des Einstellrades 24 kann die gewählte Dosierung abgelesen werden. Das Einstellrad 24 steuert einen Schieber, welcher den Querschnitt eines zu dem Düsenkopf führenden Kanals verändert.

Der durch den Abzugshebel 13 betätigte Impulsauslöser enthält ein Auslöseventil. Dieser Begriff bezeichnet ein Ventil, das entweder offen oder geschlossen ist, im Unterschied zu einem Regelventil. Das Auslöseventil hat eine Feststellfunktion, d. h. es behält den Öffnungszustand bei, bis der Abzugshebel 13 erneut betätigt wird. Der Abzugshebel hat also die Funktion eines Trägers für die Funktion "Wasser ein" und "Wasser aus".

Im Zuge des Wasserflusses ist zunächst stromauf das Auslöseventil angeordnet und dahinter das Drosselelement. Das Auslöseventil befindet sich im Balkenteil 11 und das Drosselelement, mit dem der Durchfluss verändert wird, befindet sich im Balkenteil 11.

## Patentansprüche

1. Bewässerungspistole mit einem Gehäuse (10), das einen Balkenteil (11) und einen winklig davon abstehenden Griffteil (12) aufweist, einem am vorderen Ende des Balkenteils (11) angeordneten drehbaren Düsenkopf (15) mit unterschiedlichen Düsen (16), einer am Ende des Griffteils (12) angeordneten Anschlussvorrichtung (14) und einem an dem Griffteil (12) vorgesehenen Abzugshebel (13),
**dadurch gekennzeichnet,**
**dass** an dem Balkenteil (11) ein manuell bewegbarer Schieber (20) vorgesehen ist, der auf einen Fortschaltmechanismus zum Drehen des Düsenkopfes (15) einwirkt, derart, dass bei einem Bewegungsvorgang über den Laufweg des Schiebers eine Drehung des Düsenkopfes (15) von einer Düsenposition zur nächsten erfolgt.

2. Bewässerungspistole mit einem Gehäuse (10), das einen Balkenteil (11) und einen winklig davon abstehenden Griffteil (12) aufweist, einem am vorderen Ende des Balkenteils angeordneten Düsenkopf (15), einer am Ende des Griffteils (12) angeordneten Anschlussvorrichtung (14) und einem an dem Griffteil (12) vorgesehenen Abzugshebel (13), **dadurch gekennzeichnet, dass** eine Dosiereinrichtung (23) zur Einstellung der Durchflussrate und hiervon unabhängig ein von dem Abzugshebel (13) betätigtes Auslöseventil mit Feststellfunktion vorgesehen ist.

3. Bewässerungspistole nach Anspruch 2, **dadurch gekennzeichnet, dass** die Dosiereinrichtung (23) ein Einstellrad (24) aufweist, welches in dem Balkenteil (11) des Gehäuses (10) gelagert ist und über ein Drosselelement den Querschnitt eines zu dem Düsenkopf (15) führenden Kanals verändert.

4. Bewässerungspistole nach Anspruch 3, **dadurch gekennzeichnet, dass** das Drosselelement im Verlauf des Kanals hinter dem Auslöseventil angeordnet ist.

5. Bewässerungspistole nach Anspruch 3, **dadurch gekennzeichnet, dass** das Einstellrad (24) an einem dem Düsenkopf (15) abgewandten hinteren Ansatz (22) des Balkenteils (11) gelagert ist.

6. Bewässerungspistole nach einem der Ansprüche 2 bis 5, **dadurch gekennzeichnet, dass** der Abzugshebel 13 an der dem Düsenkopf (15) abgewandten Rückseite des Griffteils (12) angeordnet ist, derart, dass er mit der Handmulde einer den Griffteil umfassenden Hand betätigbar ist.
